# FASCICULE DE BREVET EUROPEEN

(11) **EP 0 284 926 B1**
(45) Date de publication et mention de la délivrance du brevet: **11.09.1991**
(21) Numéro de dépôt: 88104364.0
(22) Date de dépôt: 18.03.1988
(51) Int. Cl.: A47C 17/22, A47C 17/24

(54) **Canapé convertible en lit**
In ein Bett umwandelbares Sofa
Sofa convertible into a bed

(30) Priorité: 26.03.1987 FR 8704436
(43) Date de publication de la demande: 05.10.1988
(73) Titulaire: Nassar, Jihad, F-38330 Saint Nazaire les Eymes (FR)
(72) Inventeur: Nassar, Jihad, F-38330 Saint Nazaire les Eymes (FR)
(74) Mandataire: Casalonga, Axel

(56) Documents cités:
- DE-C- 494 630
- FR-A- 2 491 313

## Description

La présente invention concerne le domaine de l'ameublement et plus particulièrement un canapé convertible en lit, qui peut également, en réduction, constituer un jouet.

Parmi les divers canapés convertibles en lits actuellement connus, un premier type comprend deux parties, dont l'une est la partie horizontale qui forme l'assie en position canapé et l'autre est la partie verticale qui forme le dossier en position canapé. Un second type comprend trois parties, la première partie étant constituée par le dossier, la deuxième par l'assise et la troisième étant repliée sur l'assise ou derrière le dossier. Selon un troisième type de canapé convertible en lit, une structure en trois parties est repliée dans l'assise d'un canapé qui est en quelque sorte un coffre contenant ces éléments repliés.

Tous ces canapés convertibles en lits de l'art antérieur sont à structure mécanique rigide relativement complexe, susceptible de se coincer ou de blesser les personnes les manipulant. D'autre part, dans la plupart de ces systèmes, les supports de l'assise sont les mêmes que les supports du couchage et l'assise se trouve donc être complètement plate puisque le couchage doit l'être. C'est là une position d'assise peu confortable. En outre, dans la pratique, il s'avère que tous ces canapés lits sont relativement lourds.

D'autre part, bien souvent un canapé lit est un meuble qui est principalement utilisé en canapé et exceptionnellement en lit.

Par ailleurs, le brevet DE-C-494 630 décrit et montre un canapé convertible en lit dans lequel une toile qui s'étend au-dessus d'une tige longitudinale portée par deux flasques opposés d'un socle. Le bord arrière de cette toile est maintenu sur le socle tandis que sa partie avant est montée sur un enrouleur de manière à pouvoir former en avant de ladite tige une assise lorsque la toile est enroulée et un lit lorsque la toile est déroulée horizontalement vers l'avant. Il s'ensuit que l'assise et le couchage se font sur la même face de la toile.

Un objet de la présente invention est de fournir un canapé convertible en lit de structure particulièrement légère, simple à manipuler, confortable notamment en position canapé et de conception différente de celle des canapés connus.

Le canapé convertible en lit de l'invention comprend un socle présentant deux flancs opposés entre lesquels s'étend une tige longitudinale supérieure, et une toile ou équivalent qui, dans une première position, est disposée transversalement au-dessus de ladite tige et dont les bords longitudinaux opposés sont, dans cette première position, maintenus afin de former une assise en avant de ladite tige, ladite toile étant susceptible d'être, dans une deuxième position, étendue afin de former un lit en avant de ladite tige.

Selon l'invention, ladite toile est montée mobile transversalement à ladite tige de manière à être déplacée de sa première position formant assise à sa deuxième position formant lit en passant au-dessus, en arrière puis en-dessous de ladite tige longitudinale supérieure, et réciproquement de telle sorte que l'assise s'effectue sur l'une des faces de la toile et le couchage sur l'autre face de cette toile.

Ainsi, la face de la toile servant à l'assise peut présenter un aspect, une structure ou un confort différents de ceux de l'autre face de la toile servant au couchage.

Selon la présente invention, les bords longitudinaux opposés de ladite toile portent, de préférence, respectivement une tige longitudinale, des moyens étant prévus pour maintenir les extrémités de ces tiges lorsque ladite toile est à sa première position.

Conformément à la présente invention et afin de faciliter le mouvement de ladite toile, des moyens sont de préférence prévus pour guider les extrémités de la tige longitudinale associée au bord longitudinal avant de ladite toile, lorsque cette toile passe de sa première position à sa deuxième position, et réciproquement.

Dans une variante de réalisation, le canapé convertible en lit selon la présente invention comprend un cadre fixe formant ledit socle et comprenant, vers l'arrière et vers le haut, ladite tige longitudinale supérieure, un cadre mobile entre deux positions extrèmes et monté à pivotement sur les flancs opposés du cadre fixe, parallèlement à ladite tige longitudinale supérieure, le bord avant de ladite toile étant fixé, parallèlement à ladite tige longitudinale supérieure, au cadre mobile, de façon éloignée des moyens d'articulation de ce cadre mobile sur le cadre fixe, le bord arrière de ladite toile pouvant être bloqué contre l'un desdits cadres lorsque cette toile est à sa première position. En particulier, le bord avant de ladite toile est situé en avant de ces moyens d'articulation lorsque cette toile est dans sa première position et est en arrière de ces moyens d'articulation lorsque ladite toile est à sa deuxième position.

Dans cette variante, il peut être avantageux que le cadre mobile comporte un moyen de blocage de la tige longitudinale associée au bord longitudinal arrière de ladite toile, formé de façon à pouvoir entraîner ladite tige lorsque ce cadre pivote de sa première position à sa deuxième position et permettant le retrait de celle-ci notamment lorsque le cadre se trouve dans une position intermédiaire.

Dans une autre variante du canapé convertible en lit selon la présente invention, les flancs opposés dudit socle comprennent respectivement une rampe ou une rainure dans lesquelles peuvent coulisser les extrémités de la tige longitudinale associée au bord longitudinal avant de ladite toile, lorsque ladite toile passe de sa première position à sa deuxième position, et réciproquement.

Selon la présente invention, lesdites rainures ou rampes peuvent avantageusement passer au-dessus de ladite tige longitudinale supérieure et s'étendre vers l'avant de manière inclinée vers le sol et, en arrière de cette tige, vers le bas, les extrémités de ces rainures ou rampes constituant de préférence des butées d'extrémité pour ladite tige longitudinale avant.

Le socle du canapé convertible en lit selon la présente invention peut en outre comprendre une tige longitudinale inférieure située en-dessous de ladite tige longitudinale supérieure, ladite toile passant sous et en arrière de cette tige longitudinale inférieure.

Dans une variante, ladite toile peut avantageusement être aménagée sous forme d'un matelas présentant des parties longitudinales creuses ou affaiblies permettant sa déformation lors de son mouvement autour de ladite tige longitudinale supérieure, et éventuellement autour de ladite tige longitudinale inférieure, et lorsqu'elle forme une assise en avant de ladite tige longitudinale supérieure.

Les objets, caractéristiques et avantages de la présente invention seront exposés plus en détail dans la description suivante de modes de réalisation particuliers, représentés sur le dessin dans lequel :
- la figure 1 représente une vue en perspective simplifiée d'un premier canapé convertible en lit selon la présente invention, en position canapé,
- la figure 2 représente une vue en perspective simplifiée et partielle d'un canapé lit de la figure 1 en position lit ;
- les figures 3 à 7 représentent des vues de côté très schématisées d'un canapé convertible en lit de la figure 1, la figure 3 correspondant à la position canapé, la figure 6 à la position lit et les figures 4, 5 et 7 à des positions intermédiaires ;
- la figure 8 représente une vue de côté d'un second canapé convertible en lit selon la présente invention, en position canapé ;
- la figure 9 représente une vue de face du canapé convertible en lit de la figure 8, dans une position intermédiaire ;
- et la figure 10 représente une vue de côté du canapé convertible en lit de la figure 8, en position lit.

En référence aux figures 1 à 7, on va décrire le premier canapé convertible en lit représenté. Ce canapé comprend un cadre ou bâti fixe 1 reposant sur un sol et un cadre ou bâti mobile 2 articulé sur le cadre fixe. Le cadre fixe comprend des moyens pour soutenir des articulations latérales 3 sur lesquelles vient s'articuler longitudinalement le cadre mobile 2, une tige longitudinale supérieure 4 disposée vers l'arrière de ce bâti et éventuellement une tige longitudinale inférieure 5 disposée vers l'arrière de ce bâti en dessous de la tige 4. Dans la pratique, ce cadre pourra être constitué de deux flancs latéraux, visibles sur la figure 3, servant de supports aux tiges 4 et 5 qui les relient entre eux ; dans ces flancs sont ménagées les articulations 3, par exemple des ouvertures en face desquelles viennent se placer des ouvertures du cadre mobile et des axes venant solidariser de façon articulée le cadre mobile et le cadre fixe. Dans le bâti fixe, d'autres barres pourront également être prévues pour relier les deux flancs latéraux susmentionnés. Ces flancs latéraux pourront être de toute forme adaptée, pour satisfaire à des exigences particulières de style et de décoration.

Le cadre mobile 2 porte essentiellement une tige longitudinale 6 parallèle aux tiges 4 et 5 et à la ligne reliant les articulations 3. Le cadre mobile comprend également des moyens, tels que des pieds 7 pour maintenir la tige 6 à une certaine hauteur au-dessus du sol en position canapé. Enfin, des moyens de blocage 8 dont l'objet sera exposé ci-après peuvent également être prévus sur le cadre mobile 2. Comme le précédent, ce cadre pourra comprendre essentiellement des flancs latéraux de style choisi reliés par la tige 6 et éventuellement d'autres tiges, ces flancs latéraux étant à l'extérieur des flancs latéraux du cadre fixe 1.

Une toile 10 est fixée par son bord avant 11 à la tige 6 ou repose sur cette tige et est fixée à une autre tige ou un autre élément du cadre mobile 2. Cette toile est amenée à passer au-dessus et derrière la tige 4, derrière et en-dessous de la tige 5, et son bord arrière, normalement libre est bloqué en position canapé à l'un des deux cadres. Dans le mode de réalisation représenté, une tige longitudinale 13 est fixée au bord arrière 12 de la toile 10 et cette tige 13 vient se loger dans les moyens de blocage en encoches 8 du cadre mobile 2.

La figure 2 représente le canapé convertible en lit de la figure 1 en position lit, la tige inférieure 5 n'ayant pas été représentée pour faciliter la compréhension de cette figure. En position lit, le cadre mobile 2 est amené à pivoter autour de l'articulation longitudinale 3 de sorte que la tige 6 portant le bord avant de la toile 10 et entraînée par pivotement au-dessus et derrière la tige supérieure 4 jusqu'à reposer pratiquement sur le sol. Pendent ce temps, le bord arrière de la toile 10 est tiré vers l'avant et l'ensemble de la toile 10 repose sur le sol pour former un support de couchage.

On va maintenant décrire comment fonctionne et comment peut être utilisé le canapé convertible en lit précité.

La figure 3 représente une vue de côté dans une position canapé identique à celle de la figure 1, dans lesquelles le bâti mobile 2 est, vers l'avant, en appui sur le sol.

Pour passer en position lit, l'utilisateur prend la tige 6 ou une autre partie du cadre mobile 2 et la soulève jusqu'à arriver sensiblement à la position de la figure 4. Il peut alors attraper le bord arrière 12 de la toile 10 et le tirer vers l'avant tandis que le cadre articulé continue à pivoter vers l'arrière, comme cela est représenté en figure 5. Ensuite, dans la position de la figure 6, ou à une position voisine, selon la morphologie du cadre fixe 1, du cadre mobile 2 et les éléments de blocage prévus entre eux, le cadre mobile 2 vient se bloquer tandis que la toile 10 repose sur le sol.

La figure 7 représente une position intermédiaire du canapé convertible en lit, tandis que l'on a essayé de passer de la position de la figure 6 à celle de la figure 3 en faisant basculer le cadre mobile 2 en sens inverse. Au moment où le cadre mobile 2 est ramené vers sa position canapé, avec ses pieds 7 sur le sol, la toile n'est pas engagée dans l'élément de blocage 8. Mais le seul fait de s'asseoir ou d'appuyer sur la toile vient la mettre en position de blocage du moment que, comme cela est représenté, les moyens de blocage 8 ont été convenablement conformés.

Le canapé convertible en lit décrit ci-dessus est susceptible de nombreuses variantes. Des rouleaux fous peuvent être montés sur les tiges 4, 5, 6 et 13 pour faciliter les mouvements de la toile. Une tige supplémentaire peut être fixée à la toile au point correspondant au fond de l'assise en position canapé, des moyens de blocage étant prévus dans l'un des deux cadres pour bloquer la toile en position canapé et raidir l'assise. Les dimensions de la toile et les divers éléments la soutenant peuvent être choisies pour que, en position lit, la dimension de la toile formant matelas posée sur le sol permette un couchage double ou simple, parallèle ou perpendiculaire au canapé. Ces dimensions peuvent également être adaptées à des adultes, des enfants ou à des jouets. Un sommier extra plat composé de lattes minces peut être prévu et comprendre une rangée de lattes fixées à l'arrière du cadre fixe 1, allant jusqu'à l'avant du cadre mobile 2 et ayant des lumières dans lesquelles coulisse une autre rangée de lattes qui elles aussi présentent des lumières dans lesquelles coulisse une troisième rangée de lattes jointes à la tige 13 de l'arrière du matelas. En position lit, ces lattes s'étalent en suivant le trajet de la tige 13. Quand on revient en position canapé, les lattes coulissent vers l'arrière, la tige 13 ramenant la troisième puis la seconde rangée de lattes. Ainsi, toutes les lattes se rangent sous le canapé. On aurait aussi pu prévoir que le sommier à lattes minces soit enroulé autour d'un moyeu enrouleur. La partie surface de couchage est constituée d'un matelas mince couvert d'un drap et d'un autre drap et d'une couverture couvrant l'ensemble et reliée à l'avant et à l'arrière par des fermetures à glissières ou autres. Les bords de la couverture peuvent être bordés sous le matelas ou être joints par des fermetures à glissières ou autres pour maintenir en place les draps et le matelas durant les mouvements de transformation de canapé en lit et vice-versa. Des ressorts peuvent joindre le cadre mobile au cadre fixe pour aider à soulever le matelas durant la transformation du canapé en lit et vice-versa.

On va maintenant décrire le canapé convertible en lit représenté sur les figures 8 à 10. Ce canapé convertible en lit comprend un châssis 15 reposant sur le sol et comprenant deux flancs parallèles opposés 15a, 15b reliés entre eux par une tige longitudinale supérieure 17, une tige longitudinale inférieure 18 et une tige longitudinale de renfort 27. Deux rouleaux fous 25 et 26 entourent respectivement les tiges 17 et 18. Dans ce châssis fixe sont aménagées des fentes, rainures ou lumières 16 qui vont servir à guider la toile 21. Les rainures 16 s'étendent au-dessus de la tige 17 et se prolongent vers l'avant en étant inclinées vers le bas et se prolongent verticalement et vers le bas en arrière de la tige 17.

Le bord avant 22 de la toile 21 entoure une tige longitudinale 19. Cette tige repose, à hauteur d'assise, sur l'extrémité avant de la rainure 16 et lui sert de butée de fin de course 28.

La toile 21 contourne le rouleau fou 25 puis le rouleau fou 26. Son bord arrière 23 est fixé à une tige longitudinale arrière 24 dont les extrémités s'étendent en avant des flancs 25a et 15b du châssis 15. Lorsqu'on s'assoit sur le canapé, entre la tige avant 19 et la tige supérieure 17, la tige avant 19 vient en butée contre les extrémités avant 28 des rainures 16 et la tige arrière 24 bute contre la butée 20 prévue sur le châssis 15, près du sol, et orientée vers l'avant et retient la toile 15 en position canapé.

Sur la figure 9, la tige 19 du bord avant 22 de la toile 21 est représentée dans sa position la plus haute au-dessus de la tige horizontale supérieure 17 et du rouleau fou 25 qui l'entoure. Ce premier bord est dans la rainure 16 sur chacun des flancs 15a et 15b du châssis 15. Cette rainure est amplement plus large que le diamètre de la tige 19. La tige 19 sort des deux côtés des flancs 15a et 15b.

Pour convertir le canapé de la figure 8 en lit de la figure 10, l'utilisateur prend le second bord 23 de la toile 21 et le tire vers l'avant. La toile se tend et entraine vers l'arrière la première tige 19 dans les coulisses ou rainures 16. En fin de course, la toile 21 est étalée sur le sol.

La figure 10 montre la toile 21 étalée sur le sol avec sa face de couchage 21a exposée vers le haut. La tige avant 19 de la toile 21 repose contre l'extrémité 29 dans la partie verticale de la rainure 16.

Pour ramener la toile 21 en position canapé, deux personnes prennent chacune d'un côté les extrémités de la tige 19 de la toile 21 et la ramènent dans les rainures 16, jusqu'à leurs extrémités avant formant les butées 28.

La toile est dans une position similaire à celle représentée dans la figure 7. Il suffit de pousser ou de s'asseoir sur la toile, entre la tige avant 19 et la tige supérieure 17, pour que la seconde tige 24 de la toile 21 vienne buter contre la butée 20 du châssis et maintienne la face d'assise 21b en position canapé.

On voit sur la figure 8 que la toile 21 est aménagée sous forme d'un matelas qui comprend des parties longitudinales en saillie de telle sorte que le matelas peut se déformer lorsqu'il contourne les tiges longitudinales 17 et 18 et lorsqu'il se courbe pour former l'assise en avant de la tige longitudinale 17.

Le second mode de réalisation décrit ci-dessus est susceptible de nombreuses variantes. En particulier, l'adaptation d'un mécanisme entraînant la première tige 22, composée de chaines et de pignons et contournant la rainure 16, est tout à fait possible. La rainure 16 et la tige 19 pourraient être substituées par une rampe et des anneaux coulissants dessus. Les dimensions de la toile peuvent être adaptées à des adultes ou des enfants ou même à des jouets. Un sommier extra plat pourrait être prévu et se ranger en accordéon sous le matelas.

## Revendications

1. Canapé convertible en lit, comprenant un socle présentant deux flancs opposés (1 ; 15a, 15b) entre lesquels s'étend une tige longitudinale supérieure (4 ; 17), ainsi qu'une toile (10 ; 21) ou équivalent qui, dans une première position, est disposée transversalement au-dessus de ladite tige et dont les bords longitudinaux opposés (11, 12 ; 22, 24) sont, dans cette première position, maintenus afin de former une assise en avant de ladite tige, ladite toile étant susceptible d'être, dans une deuxième position, étendue afin de former un lit en avant de cette tige, caractérisé par le fait que ladite toile est montée mobile transversalement à ladite tige de manière à être déplacée de sa première position formant assise à sa deuxième position formant lit en passant au-dessus, en arrière puis en-dessous de ladite tige longitudinale supérieure, et réciproquement, de telle sorte que l'assise s'effectue sur l'une des faces de la toile et le couchage sur l'autre face de cette toile.

2. Canapé convertible en lit selon la revendication 1, caractérisé par le fait que les bords longitudinaux opposés, (11, 12 ; 22, 24) de ladite toile (10 ; 21) portent respectivement une tige longitudinale, des moyens étant prévus pour maintenir les extrémités de ces tiges lorsque ladite toile est à sa première position.

3. Canapé convertible en lit selon la revendication 2, caractérisé par le fait que des moyens (2 ; 16) sont prévus pour guider les extrémités de la tige longitudinale associée au bord longitudinal avant de ladite toile, lorsque cette toile passe de sa première position à sa deuxième position, et réciproquement.

4. Canapé convertible en lit selon l'une quelconque des revendications précédentes, caractérisé par le fait qu'il comprend un cadre fixe (1) formant ledit socle et comprenant, vers l'arrière et vers le haut, ladite tige longitudinale supérieure (4), un cadre (2) mobile entre deux positions extrèmes et monté à pivotement sur les flancs opposés du cadre fixe, parallèlement à ladite tige longitudinale supérieure, le bord avant (11) de ladite toile étant fixé, parallèlement à ladite tige longitudinale supérieure, au cadre mobile, de façon éloignée des moyens d'articulation de ce cadre mobile sur le cadre fixe, le bord de ladite toile pouvant être bloqué contre l'un desdits cadres lorsque cette toile est à sa première position.

5. Canapé convertible en lit selon la revendication 4, caractérisé par le fait que le bord avant de ladite toile est situé en avant de ces moyens d'articulation lorsque cette toile est dans sa première position et est en arrière de ces moyens d'articulation lorsque ladite toile est à sa deuxième position. .

6. Canapé convertible en lit selon la revendication 4, caractérisé par le fait que le cadre mobile (2) comporte un moyen de blocage (8) de la tige longitudinale associée au bord longitudinal arrière de ladite toile, formé de façon à pouvoir entraîner ladite tige lorsque ce cadre pivote de sa première position à sa deuxième position et permettant le retrait de celle-ci notamment lorsque le cadre se trouve dans une position intermédiaire.

7. Canapé convertible en lit selon l'une des revendications 2 et 3, caractérisé par le fait que les flancs opposés dudit socle comprennent respectivement une rampe ou une rainure (16) dans lesquelles peuvent coulisser les extrémités de la tige longitudinale associée au bord longitudinal avant de ladite toile, lorsque ladite toile passe de sa première position à sa deuxième position, et réciproquement.

8. Canapé convertible en lit selon la revendication 7, caractérisé par le fait que lesdites rainures ou rampes (16) passent au-dessus de ladite tige longitudinale supérieure et s'étendent vers l'avant de manière inclinée vers le sol et, en arrière de cette tige, vers le bas, les extrémités de ces rainures ou rampes constituant des butées d'extrémité pour ladite tige longitudinale avant.

9. Canapé convertible en lit selon l'une quelconque des revendications précédentes, caractérisé par le fait que le socle comprend en outre une tige longitudinale inférieure (5 ; 18) située en-dessous de ladite tige longitudinale supérieure, ladite toile passant sous et en arrière de cette tige longitudinale inférieure.

10. Canapé convertible en lit selon l'une quelconque des revendications précédentes, caractérisé par le fait que ladite toile (21) est aménagée sous forme d'un matelas présentant des parties longitudinales creuses ou affaiblies permettant sa déformation lors de son mouvement autour de ladite tige longitudinale supérieure, et éventuellement autour de ladite tige longitudinale inférieure, et lorsqu'elle forme une assise en avant de ladite tige longitudinale supérieure.

## Claims

1. A sofa convertible into a bed, comprising a base having two opposite sides (1; 15a, 15b) between which there extends a top longitudinal rod (4; 17), and a cloth (10; 21) or the like which, in a first position, is disposed transversely above said rod and whose opposite longitudinal edges (11, 12; 22, 24) are, in this first position, so held as to form a seat in front of said rod, the said cloth being adapted, in a second position, to be stretched out so as to form a bed in front of said rod, characterised in that said cloth is mounted to be movable transversely with respect to said rod so as to be moved from its first position in which it forms a seat into its second position in which it forms a bed by passing above, rearwardly, and then below the said top longitudinal rod, and vice-versa, so that sitting is effected on one of the surfaces of the cloth and reclining on the other surface thereof.

2. A sofa convertible into a bed according to claim 1, characterised in that the opposite longitudinal edges (11, 12; 22, 24) of said cloth (10; 21) respectively carry a longitudinal rod, means being provided to hold the ends of said rods when said cloth is in its first position.

3. A sofa convertible into a bed according to claim 2, characterised in that means (2; 16) are provided to guide the ends of the longitudinal rod associated with the front longitudinal edge of said cloth when said cloth passes from its first position into its second position, and vice-versa.

4. A sofa convertible into a bed according to any one of the preceding claims, characterised in that it comprises a fixed frame (1) forming the said base and comprising, rearwardly and upwardly, said top longitudinal rod (4), a frame (2) movable between two end positions and mounted for pivoting on the opposite sides of the fixed frame parallel to said top longitudinal rod, the front edge (11) of said cloth being fixed, parallel to the said top longitudinal rod, to the movable frame, at a distance from the means of articulation of said movable frame on said fixed frame, the edge of said cloth being lockable against one of said frames when said cloth is in its first position.

5. A sofa convertible into a bed according to claim 4, characterised in that the front edge of said cloth is situated in front of said articulation means when said cloth is in its first position and is at the rear of said articulation means when said cloth is in its second position.

6. A sofa convertible into a bed according to claim 4, characterised in that the movable frame (2) comprises a means (8) for locking the longitudinal rod associated with the rear longitudinal edge of said cloth, so formed as to be able to drive said rod when said frame pivots from its first position into its second position and allowing withdrawal thereof inter alia when the frame is in an intermediate position.

7. A sofa convertible into a bed according to claim 2 or 3, characterised in that the opposite sides of said base respectively comprise a ramp or a groove (16) in which the ends of the longitudinal rod associated with the front longitudinal edge of said cloth can slide when said cloth passes from its first position into its second position and vice-versa.

8. A sofa convertible into a bed according to claim 7, characterised in that the said grooves or ramps (16) pass above said top longitudinal rod and extend forwardly and inclinedly towards the ground and, rearwardly of said rod, downwardly, the ends of said grooves or ramps forming end stops for said front longitudinal rod.

9. A sofa convertible into a bed according to any one of the preceding claims, characterised in that the base also comprises a bottom longitudinal rod (5; 18) situated beneath the said top longitudinal rod, said cloth passing beneath and rearwardly of said bottom longitudinal rod.

10. A sofa convertible into a bed according to any one of the preceding claims, characterised in that the said cloth (21) is arranged in the form of a matress having hollow or weakened longitudinal parts allowing its deformation during its movement around said top longitudinal rod and, if required, around said bottom longitudinal rod, and when it forms a seat forwardly of said top longitudinal rod.

## Patentansprüche

1. In eine Liege Verwandelbares Sofa, bestehend aus einem Sockel mit zwei einander gegenüberstehenden Seitenwänden (1; 15a, 15b), zwischen denen sich eine obere Längsstange (4;17) sowie ein Tuch (10;21) oder vergleichbares Material erstreckt, das in einer ersten Position quer über die genannte Stange verläuft und dessen entgegengesetzte Längsränder (11,12;22,24) in dieser ersten Position so gehalten werden, daß es einen Sitz vor der genannten Stange bildet, welches Tuch in einer zweiten Position so ausgebreitet werden kann, daß es vor der Stange eine Liege bildet, dadurch gekennzeichnet, daß das genannte Tuch quer zu der genannten Stange bewegbar angebracht ist, so daß es aus seiner ersten, einen Sitz bildenden Position in seine zweite, eine Liege bildende Position bewegt werden kann, indem es über, hinter und dann unter die genannte obere Längsstange und umgekehrt geführt wird, so daß für den Sitz die eine Seite des Tuchs und für die Liegefläche die andere Seite des Tuchs dargeboten wird.

2. In eine Liege verwandelbares Sofa nach Anspruch 1, dadurch gekennzeichnet, daß die entgegengesetzten Längsränder (11,12:22,24) des genannten Tuchs (10;21) jeweils eine Längsstange tragen, und daß Mittel Vorgesehen sind, um die Enden dieser Stangen zu halten, wenn das genannte Tuch sich in seiner ersten Position befindet.

3. In eine Liege Verwandelbares Sofa nach Anspruch 2, dadurch gekennzeichnet, daß Mittel (2;16) vorgesehen sind, um die Enden der dem vorderen Längsrand des genannten Tuchs zugeordneten Längsstange zu führen, wenn das Tuch aus seiner ersten Position in seine zweite Position übergeht und umgekehrt.

4. In eine Liege verwandelbares Sofa nach einem der vorhergehenden Ansprüche, dadurch gekennzeichnet, daß es einen den genannten Sockel bildenden feststehenden Rahmen (1) der hinten oben die genannte obere Längsstange (4) besitzt, und ferner einen Rahmen (2) aufweist, der zwischen zwei Endstellungen bewegbar ist und parallel zu der genannten oberen Längsstange an den einander gegenüberstehenden Seitenwänden des feststehenden Rahmens schwenkbar angebracht ist, wobei der vordere Rand (11) des genannten Tuchs parallel zu der genannten oberen Längsstange an dem beweglichen Rahmen im Abstand von der an dem festen Rahmen vorgesehenen Einrichtung zum Schwenken des beweglichen Rahmens befestigt ist und der Rand des genannten Tuchs an dem einen der genannten Rahmen festgelegt werden kann, wenn das Tuch sich in seiner ersten Position befindet.

5. In eine Liege verwandelbares Sofa nach Anspruch 4, dadurch gekennzeichnet, daß der vordere Rand des genannten Tuchs vor der Schwenkeinrichtung liegt, wenn das Tuch sich in seiner ersten Position befindet, und hinter der Schwenkeinrichtung, wenn das genannte Tuch sich in seiner zweiten Position befindet.

6. In eine liege verwandelbares Sofa nach Anspruch 4, dadurch gekennzeichnet, daß der bewegbare Rahmen (2) eine die dem hinteren Längsrand des genannten Tuchs zugeordnete Längsstange aufnehmende Halteeinrichtung (8) aufweist, die so ausgebildet ist, daß die genannte Stange mitgeführt werden kann, wenn der Rahmen aus seiner ersten Stellung in seine zweite Stellung schwenkt, und daß sie zurückgezogen werden kann, insbesondere wenn der Rahmen sich in einer Zwischenstellung befindet.

7. In eine Liege verwandelbares Sofa nach Anspruch 2 oder 3, dadurch gekennzeichnet, daß die einander gegenüberstehenden Wände des genannten Sockels jeweils eine Führungsfläche oder eine Rinne (16) aufweisen, in welcher sich die Enden der dem vorderen Längsrand des genannten Tuchs zugeordneten Längsstange verschieben lassen, wenn das genannte Tuch aus seiner ersten Position in seine zweite Position übergeht, und umgekehrt.

8. In eine Liege verwandelbares Sofa nach Anspruch 7, dadurch gekennzeichnet, daß die genannten Rinnen oder Führungsflächen (16) über die genannten oberen Längstange hinweg verlaufen und schräg nach vorn gegen den Boden geneigt sind und hinter dieser Stange nach unten führen, wobei die Enden dieser Nuten oder Führungsflächen Endanschläge für die genannte vordere Längsstange bilden.

9. In eine Liege verwandelbares Sofa nach einem der vorhergehenden Ansprüche, dadurch gekennzeichnet, daß der Sockel außerdem eine untere Längsstange (5;18) aufweist, die unterhalb der genannten oberen Längsstange angeordnet ist, und daß das genannte Tuch unter und hinter der unteren Längsstange vorbeiläuft.

10. In eine Liege verwandelbares Sofa nach einem der vorhergehenden Ansprüche, dadurch gekennzeichnet, daß das genannte Tuch (21) als Matratze ausgebildet ist, die längsverlaufende hohle oder schwächer ausgeführte Längsabschnitte besitzt, welche die Verformung des Tuchs bei dessen Bewegung um die genannte obere Längsstange und gegebenenfalls die untere Längsstange und der Ausbildung des Tuchs als Sitz vor der genannten oberen Längsstange ermöglichen.
